# EUROPÄISCHE PATENTSCHRIFT

(11) **EP 3 574 161 B1**
(45) Veröffentlichungstag und Bekanntmachung des Hinweises auf die Patenterteilung: **01.09.2021**
(21) Anmeldenummer: 18713787.2
(22) Anmeldetag: 23.01.2018
(51) Int. Cl.: E04C 2/04, E04C 2/288, E04B 1/04

(54) **BETONFERTIGSCHICHTPLATTE**
PRECAST LAMINATED CONCRETE SLAB
PLAQUE STRATIFIÉE PRÉFABRIQUÉE EN BÉTON

(30) Priorität: 24.01.2017 DE 102017000579; 11.08.2017 DE 102017007574
(43) Veröffentlichungstag der Anmeldung: 04.12.2019
(73) Patentinhaber: Anglhuber, Hubert, 84543 Winhöring (DE)
(72) Erfinder: Anglhuber, Hubert, 84543 Winhöring (DE)
(74) Vertreter: Gössmann, Christoph Tassilo
(86) Internationale Anmeldenummer: PCT/EP2018/000029
(87) Internationale Veröffentlichungsnummer: WO 2018/137886

(56) Entgegenhaltungen:
- EP-A1- 0 756 045
- EP-A1- 2 295 665
- DE-A1- 2 045 729
- DE-A1- 2 326 230
- DE-A1- 2 550 324
- DE-C- 805 705
- DE-U1- 9 111 755
- DE-U1-202010 017 363

## Beschreibung

Die Erfindung betrifft eine Betonfertigschichtplatte, ein Verfahren zur Herstellung derselben und ein Verfahren zur Entsorgung von Dämmstoff.

Betonfertigplatten sind bekannt, um Industriebauwerke herzustellen. DE-U-20 2010 017 363 beschreibt eine Kellerwand aus zwei Betonplatten, die mittels Abstandhalter aus einem Gitterwerk, zwischen den Betonplatten einen Hohlraum bilden, der mit Wärmedämmschüttung aufgefüllt werden kann, wobei das Gitterwerk korrosiv ist und eine Wärmebrücke darstellt, so dass die Wärmedämmwerte im Inneren der Kellerwand erniedrigt sind, wobei die Betonplatten an ihrer Aufstellfläche eine Fuge (zwischen Betonfertigteil und Bodenfläche) aufweist, die mit Mörtel ausgefüllt ist.

In EP 0 756 045 A1 beschreibt eine selbsttragende Bautafel zur Errichtung eines schrägen Daches die einen durch zwei Betonplatten gebildeten, definiertem Hohlraum aufweist, der durch ein Gitterwerk im Inneren gebildet wird, was korrosiv ist und eine Wärmebrücke darstellt, so dass die Wärmedämmwerte im Inneren der Kellerwand niedrig sind, wobei der Hohlraum zur Aufnahme einer wärmedämmenden Füllung, geeignet ist.

DE-U-91 11 755 beschreibt ein zweischaliges Wandsystem, bei dem der Raum zwischen den beiden Wandschalen und Teilvolumina der Wandschalen selbst mit dem losen -- Schüttgut Lehm bzw. seinen Gemischen ausgefüllt sind und Öffnungen 2 aufweist, aus denen die Dämmung rieselt, wenn die Putzschicht, die auch noch zusätzlich aufgrund der Öffnungen notwendig ist, beschädigt ist.

Nachteilig an bekannten Betonfertigplatten ist, dass sie ungedämmt sind oder Abstandhalter aus korrosivem Metall aufweisen, um einen Hohlraum für eine Dämmung zwischen zwei Betonplatten zu bilden, wobei allerdings die Dämmung dieser bekannten Betonplatten einen schlechten Wärmedämmwert aufgrund der korrosiven Abstandhalter aufweisen, die Feuchtigkeit in das Innere der Dämmung transportieren. Ein weiteres Problem ist, dass Dämmstoffe oft schwierig und teuer zu entsorgen sind, wie zum Beispiel Polystyrol, was für die Anwender oft Probleme darstellt, da die Gesetze zur Entsorgung oft willkürlich und überraschend vom Gesetzgeber geändert werden. Ein weiteres Problem ist, dass bisher kein schüttbares, bzw. einblasbarer Dämmstoff bei Betonfertigschichtplatten verwendet werden konnte.

Eine weitere Betonfertigplatte ist aus der EP-A-2 295 665 bekannt.

Es bestand daher die Aufgabe den Stand der Technik zu verbessern und insbesondere gedämmte Betonfertigplatten zur Verfügung zu stellen und vorzugsweise gleichzeitig Dämmstoff zu entsorgen.

Gegenstand der Erfindung ist eine Betonfertigschichtplatte nach Anspruch 1.

Die Betonfertigschichtplatte weist vorzugsweise zwei Betonplatten auf, die vorzugsweise eine Bewehrung vorzugsweise mit Moniereisen, also Bewehrungsstahl aufweisen, als Bewehrung kann auch eine Textilbewehrung, vorzugsweise als Glasfaser, Carbonfaser dienen. Zwischen den beiden Betonplatten befindet sich ein Hohlraum, der mit Dämmstoff gefüllt wird. Die Betonfertigschichtplatte könnte noch mehr wie zwei Betonplatten und einen Hohlraum aufweisen, wie zum Beispiel drei Betonplatten und zwei Hohlräume aufweisen, die mit Dämmstoff gefüllt sind, wobei der Dämmstoff lufteinschließendes, luftbindendes Schüttgut ist, wie vorzugsweise Polystyrolteilchen, wie vorzugsweise geschäumte Kunststoffe wie Polystyrol, Polyurethan, Neopor Acrylnitril-Butadien-Styrol (ABS), Polyamide (PA), Polylactat (PLA), Polymethylmethacrylat (PMMA), Polycarbonat (PC), Polyethylenterephthalat (PET), Polyethylen (PE), Polyetheretherketon (PEEK), Polypropylen, Polyvinylchlorid; Holzfaserwerkstoffe, wie Holzwolle, Kork; pflanzliche oder tierische Faser wie z.B. Hanf, Flachs, Holzfaser, Seegras, Holzwolle, Kokosfaser, Schilf, Baumwolle, Schafwolle, Cellulosefasern, Textilfasern; Kunststoffasern, wie Polyamid-oder Polyesterfasern; anorganische Wärmedämmstoffe, wie Mineralfasern, wie Glaswolle, Mineralwolle, Steinwolle, Basaltwolle, Schlackenwolle, keramische Fasern, Silicafasern, Schaumglas, (gepresste) Mineralfaser, Kieselsäure, vorzugsweise hydrophobe Kieselsäure, bevorzugt pyrogene Kieselsäure, besonders bevorzugt hydrophobe pyrogene Kieselsäure, Bimsstein, Perlite, Vermiculite, Metalloxide, wie vorzugsweise Metalloxide, wie Aluminiumoxid, Titanoxid, Eisenoxid, Silikate, wie Calciumsilikat, Magnesiumsilikat, Magnesium-Eisensilikat, enthalten. Weitere Dämmstoffe sind Blähton, Calciumsilicat, Schaumglas.

Polystyrole und Polyurethane können vorzugsweise auch direkt in die Hohlräume eingeschäumt werden oder bevorzugt als wiederverwertetes Polystyrol oder Polyurethan, das zerkleinert, also vorzugsweise geschreddert ist, das in den Hohlraum eingebracht wird.

Die erfindungsgemäße Betonfertigschichtplatte weist vorzugsweise ein Maß von 0,5m, 1m, 1,5m, 2m, 2,5m, 3m, 3,5m, 4m, 4,5m, 5m, 5,5m, 6m, 6,5m, 7m, 7,5m, 8m, 8,5m, 9m, 9,5m, 10m in der Länge und 0,5m, 1m, 1,5m, 2m, 2,5m, 3m, 3,5m, 4m, 4,5m, 5m, 5,5m, 6m, 6,5m, 7m, 7,5m, 8m in der Breite auf, wobei die Masse von 6 m x 3 m bevorzugt sind, wobei die Betonplatten jeweils vorzugsweise eine Stärke von 15 cm aufweisen und die Dämmschicht eine Stärke von 8 cm, 9 cm, 10 cm, 11 cm, 12 cm, 13 cm, 14 cm, 15 cm, 15,5 cm, 16 cm, 16,5 cm, 17 cm, 17,5 cm, 18 cm, 18,5 cm, 19 cm, 19,5 cm, 20 cm, 20 cm, 20,5 cm, 21 cm, 21,5 cm, 22 cm, 22,5 cm, 23 cm, 23,5 cm, 24,5 cm, 24 cm, 25 cm aufweist. Vorzugsweise ist die Betonplatte der Betonfertigschichtplatte, die die Außenseite bildet, dünner, also 1 cm, 2 cm, 3 cm, 4 cm, 5 cm, 6 cm, 7 cm, 8 cm, 9 cm, 10 cm, 11 cm, 12 cm, 13 cm, 14 cm, 15 cm, 19,5 cm, 20 cm, 20 cm, 20,5 cm, 21 cm, 21,5 cm, 22 cm, 22,5 cm, 23 cm, 23,5 cm, 24,5 cm, 24 cm, 25 cm als die Betonplatte der Betonfertigschichtplatte, die die Innenseite bildet , die also dicker ist als die Betonplatte, die die Außenseite bildet, also 12 cm, 13 cm, 14 cm, 15 cm, 16 cm, 17 cm, 18 cm.

Bei der erfindungsgemäßen Betonfertigschichtplatte sind die einzelnen Betonplatten vorzugsweise mit Verbindungsmitteln, wie vorzugsweise stabförmigen Stahlstiften oder Kunststoffstiften, Carbonstiften oder Fiberglasstifte verbunden, wobei sich diese Verbindungsstifte regelmäßig senkrecht über die horizontale Fläche der beiden Betonplatten verteilen, so dass vorzugsweise pro 1 qm jeweils ein bis zwei Verbindungsmitteln vorhanden sind. Als Verbindungsmittel sind auch Verbundnadeln, Traganker, Torsionsanker zu verstehen.

Um den Hohlraum zwischen den beiden Betonplatten zu bilden, bzw. zu begrenzen, ist ein Beabstandungsprofil, Laibungsprofil vorhanden, das zwischen den beiden Betonplatten entlang des äußeren Umfangs innerhalb der Betonplatten umläuft, wobei das Beabstandungsprofil, Laibungsprofil vorzugsweise zumindest eine Kammer mit Luft, also Luftkammer oder eine Kammer gefüllt mit Dämmstoff oder eine nach Innen offene Kammer als C-Profil aufweist.

Das Beabstandungsprofil, Laibungsprofil weist vorzugsweise mehrere Kammern als Luftkammern oder gefüllt mit Dämmstoff auf, die vorzugsweise gleich große, vorzugsweise unterschiedlich große, vorzugsweise rechteckige, wabenförmige, quadratische, dreieckige oder trapezförmige, würfelförmige Kammern sein können, die vorzugsweise noch diagonal durch eine Versteifungswand geteilt sein können, die vorzugsweise zumindest in einer Reihe zur Befestigungsfläche angeordnet sein können.

"Einbaubar" bedeutet in diesem Zusammenhang die Seiten des Beabstandungsprofils, die direkten Kontakt zur Betonplatte haben können.

Als Material für das Beabstandungsprofil, Laibungsprofil wird vorzugsweise ein Kunststoff, wie Kunststoff aus Polyamid, Polyvinylchlorid, Polyethylen oder Polypropylen vorzugsweise faserverstärkter, bevorzugt glasfaserverstärkter oder auch vorzugsweise naturfaserverstärkter Kunststoff, Schaumglas, (gepresste) Mineralfaser, verwendet, der vorzugsweise extrudierbar oder strangpressbar ist. Des Weiteren kann auch vorzugsweise ein Holz oder Metall, vorzugsweise Aluminium oder Stahl verwendet werden. Das Beabstandungsprofil, Laibungsprofil kann vorzugsweise als Stangenprofil in beliebiger Länge, z.B. als Meterware extrudiert werden.

Das Beabstandungsprofil, Laibungsprofil ist vorzugsweise ein rechtwinkliger Formkörper, der innerhalb einer Betonplatte befestigbar ist, vorzugsweise ein Hohlprofil. Der Formkörper kann aber auch jede beliebige andere Form aufweisen, wie eine spitzwinklige, stumpfwinklige, trapezförmige, ovale Form oder gerundete Kanten aufweisender Formkörper sein. Die der Betonplatte zugewandte Befestigungsseite weist vorzugsweise über die gesamte Fläche vorzugsweise eine Kammer, wie eine Luftkammer oder Kammer gefüllt mit Dämmstoff auf. Diese Kammer kann sich vorzugsweise über das gesamte Hohlprofil erstrecken oder vorzugsweise weist das Beabstandungsprofil, Laibungsprofil mehrere Kammern auf, die vorzugsweise gleich große, vorzugsweise quadratische, dreieckige oder trapezförmige oder auch jede andere beliebige Form aufweisende Kammern sein können, die vorzugsweise noch diagonal, vorzugsweise an einer oder mehreren Kanten des Beabstandungsprofils, Laibungsprofil durch eine Versteifungswand geteilt sein können. Vorzugsweise ist diese Versteifungswand zumindest in den Kammern angeordnet, die entlang der Kanten des Beabstandungsprofils, Laibungsprofil angeordnet sind, die einbaubar zur Betonplatte angeordnet sind. Die Kammern können sich vorzugsweise über das gesamte Beabstandungsprofil, Laibungsprofil längs in mehreren Reihen erstrecken, vorzugsweise 1 bis 30 Reihen, bevorzugt 1 bis 24, bevorzugt 1 bis 12, bevorzugt 1 bis 6 bevorzugt 1, 2, 3 Reihen, wobei bei einer Reihe sich die Reihe an Kammern vorzugsweise über das gesamte Beabstandungsprofil, Laibungsprofil erstreckt, bei mehreren Reihen an Kammern sind diese vorzugsweise neben und hintereinander angeordnet, wobei die Anordnung in beliebiger Form und Anzahl erfolgen kann. So können z.B. 3 Reihen in der Breite und dazu jeweils 3 Reihen in der Tiefe angeordnet sein. Die Kammern werden im erfindungsgemäßen Beabstandungsprofil, Laibungsprofil vorzugsweise durch Längs- und Querstege gebildet. Diese Längs- und Querstege versteifen gleichzeitig noch das Beabstandungsprofil, Laibungsprofil statisch aus.

In einer bevorzugten Ausführungsform können die Kammern auch vorzugsweise einen Dämmstoff, wie vorzugsweise geschäumte Kunststoffe wie Polystyrol, Polyurethan, Neopor; Holzfaserwerkstoffe, wie Holzwolle, Kork; pflanzliche oder tierische Faser wie z.B. Hanf, Flachs, Baumwolle, Wolle, Cellulosefasern, Textilfasern; Kunststoffasern, wie Polyamid-oder Polyesterfasern; anorganische Wärmedämmstoffe, wie Mineralfasern, wie Glaswolle, Mineralwolle, Steinwolle, Basaltwolle, Schlackenwolle, keramische Fasern, Silicafasern, Schaumglas, (gepresste) Mineralfaser, Kieselsäure, vorzugsweise hydrophobe Kieselsäure, bevorzugt pyrogene Kieselsäure, besonders bevorzugt hydrophobe pyrogene Kieselsäure, Bimsstein, Perlite, Vermiculite, Metalloxide, wie vorzugsweise Metalloxide, wie Aluminiumoxid, Titanoxid, Eisenoxid, Silikate, wie Calciumsilikat, Magnesiumsilikat, Magnesium-Eisensilikat, Brandschutzschäume enthalten.

Polystyrole und Polyurethane können vorzugsweise direkt in die Hohlräume eingeschäumt werden oder besonders bevorzugt als wiederverwertete Dämmstoffe wie vorzugsweise Polystyrolteilchen, Polyurethanteilchen eingebracht werden.

Das Beabstandungsprofil, Laibungsprofil ist vorzugsweise auch ein streifenförmiger Formkörper, rechtwinkliger Formkörper, der innerhalb einer Betonplatte befestigbar ist und vorzugsweise aus einem geschäumten Kunststoff, wie Acrylnitril-Butadien-Styrol (ABS), Polyamide (PA), Polylactat (PLA), Polymethylmethacrylat (PMMA), Polycarbonat (PC), Polyethylenterephthalat (PET), Polyethylen (PE), Polyetheretherketon (PEEK), Polypropylen, Polyvinylchlorid, Polystyrol, Polyurethan Schaumglas, (gepresste) Mineralfaser, oder anderem formstabilen Dämmstoff aufgebaut. Das Beabstandungsprofil, Laibungsprofil aus einem geschäumten Kunststoff wird vorzugsweise auf einer der beiden Betonplatten befestigt, vorzugsweise mit einem Befestigungsmittel, wie vorzugsweise einem Nagel oder mehreren Nägeln aus Metall, Holz, Kunststoff, vorzugsweise weist der Nagel Widerhaken auf, besonders bevorzugt ein Nagel aus Kunststoff mit Widerhaken.

Das Beabstandungsprofil, Laibungsprofil ist vorzugsweise auch ein C förmiges Textilprofil vorzugsweise als flächiges Gestrick, Gewirk, Gewebe, Gitter oder Gelege ausgeführt sein, dessen räumliche Ausdehnung in einer Erstreckungsebene vorzugsweise größer ist als in der Raumrichtung rechtwinkelig zur Erstreckungsebene. Die Dimensionierung der Bewehrung hängt von den statischen Anforderungen ab. Die Textilbewehrung kann mithin eine im Wesentlichen zweidimensionale Gestalt haben. Es ist aber auch möglich, dass die Textilbewehrung eine dreidimensionale Form aufweist. Das Beabstandungsprofil, Laibungsprofil ist vorzugsweise durch eine dreidimensionale Textilgitterstruktur gebildet. Die Textilgitterstruktur weist vorzugsweise Filamente bzw. Fäden auf, die vorzugsweise derart gekreuzt oder verschlungen angeordnet sind, dass Öffnungen bzw. Durchbrüche gebildet sind, wobei die Größe dieser Öffnungen vorzugsweise kleiner als die Korngröße des im Hohlraum enthaltenen Dämmstoffes. Die Bildung dieser Öffnungen kann durch ein Gewirk, ein Gestrick, ein Gewirk, ein Gelege oder eine Gewebe erreicht werden. Die Fäden können beispielsweise vorzugsweise aus Glasfasern oder Karbonfasern hergestellt sein. Die Fäden können auch vorzugsweise miteinander verklebt sein.

Das Beabstandungsprofil, Laibungsprofil weist vorzugsweise auf zumindest einer Längsseite oder beiden Längsseiten, also auf der oder den Seiten des Beabstandungsprofils, die einbauseitig sich in die Tiefe der Betonplatte erstrecken, zumindest eine Schaumfolie, Luftpolsterfolie auf, die vorzugsweise an das Beabstandungsprofil geklebt wird.

Diese Luftpolsterfolie besteht vorzugsweise aus Kunststoff wie vorzugsweise Polyethylen, Polypropylen, in die Kammern mit Luft eingearbeitet sind, so dass Luftpolster gebildet werden.

Die Luftpolsterfolie wird vorzugsweise auf der Seite, die einbauseitig der Betonplatte, die die Außenwand bilden soll, zugewandt ist, angebracht, sie kann aber auch auf der Seite, die einbauseitig der zweiten Betonplatte, die die Innenwand bilden soll, zugewandt ist, angebracht sein, die Luftpolsterfolie erstreckt sich vorzugsweise über der gesamten Seite des Beabstandungsprofils, Laibungsprofil das der Betonplatte zugewandt ist. Die Luftposterfolie verhindert vorzugsweise das Eindringen von Beton an das Beabstandungsprofil und bildet eine weiche Aussparung, die verhindert, dass die Betonschale beim Ausdehnen am Profil anstößt. Die Luftpolsterfolie ist vorzugsweise dicker als die Wandstärke des Profils.

In einer Ausführungsform weist das erfindungsgemäße Beabstandungsprofil, Laibungsprofil vorzugsweise an die zumindest eine Kammer oder Kammern oder an den Formkörper aus geschäumten Kunststoff, zumindest einen Fortsatz auf, der sich vorzugsweise einbauseitig in die oder an der Betonplatte erstreckt, also vorzugsweise im rechten Winkel oder parallel zur Längsseite des Beabstandungsprofil und der sich also auf einer der einbauseitig zur ersten Betonplatte oder zweiten Betonplatte gewandten Seiten des Beabstandungsprofils erstreckt. Bevorzugt befindet sich der Fortsatz auf der Seite des Beabstandungsprofils, das einbauseitig zur Betonplatte, die die Innenwand bilden soll, gewandt ist. Es kann jedoch vorzugsweise auch ein weiterer Fortsatz auf der anderen Seite, der einbauseitig zur zweiten Betonplatte, die die Außenwand bilden soll, zu gewandten Seite vorhanden sein, der vorzugsweise eine zugespitzte Endung aufweist, so dass auf beiden einbauseitigen Seiten des Beabstandungsprofils im rechten, oder stumpfen Winkel in der Betonplatte, zu der Luftkammer oder den Luftkammern jeweils ein Fortsatz vorhanden ist, so dass sich an die zumindest eine Kammer oder Kammern sich vorzugsweise zwei Fortsätze im rechten Winkel vorzugsweise C-förmig anschließen. Dieser Fortsatz erstreckt sich vorzugsweise über das gesamte Längsprofil des Beabstandungsprofils. Der Fortsatz kann aber auch vorzugsweise unterbrochen sein, so dass er über das Längsprofil Leerstellen aufweist und diese sind vorzugsweise in definierten Abständen ausgebildet, ähnlich einem Kamm. Des Weiteren können die Fortsätze vorzugsweise unterschiedliche Längen in die Tiefe aufweisen, so dass ein Fortsatz kürzer oder länger sein kann als der andere.

Vorzugsweise weist zumindest das Beabstandungsprofil und/oder zumindest ein Fortsatz einbauseitig zur Betonplatte, vorzugsweise zumindest eine Reihe von Verankerungsfortsätzen auf, wobei sich die Zapfen zum Formkörper hin verjüngen und sich vom Formkörper zu den Zapfenenden erweitern, vorzugsweise trapezförmige Zapfen bzw. Zapfen, die eine T- oder L-Form oder dreieckige Form oder runde Form aufweisen. Falls mehrere Reihen von Verankerungsfortsätzen vorhanden sind, sind diese vorzugsweise parallel und im gleichen Abstand zu einander angeordnet. Die Verankerungsfortsätze können auch eine andere Form haben, wie vorzugsweise eine Kugelform, eine Pyramidenform, oder bevorzugt eine T- oder L-förmige Form. Diese Verankerungsfortsätze sind bei Beabstandungsprofilen hilfreich, die einbetoniert oder mit Bauschaum eingebaut werden. Die Verankerungsfortsätze bilden vorzugsweise eine nicht unterbrochene Linie, insbesondere wenn sie extrudiert werden. Prinzipiell können die Verankerungsfortsätze auch vorzugsweise unterbrochen sein, ähnlich einem Kamm.

In einer Ausführungsform weist das erfindungsgemäße Beabstandungsprofil an zumindest einem Fortsatz am Fortsatzende einen vorzugsweise nach außen abgewinkelten Fortsatz mit vorzugsweise einer Noppe auf. Diese Noppe dient zum händischen Aufbiegen zum Einbringen der Isolierung. Bei Befestigung durch Einschäumen, Einsteuern, Einblasen ist sie vorzugsweise nicht notwendig.

Ein weiterer Gegenstand ist ein Verfahren zur Herstellung der erfindungsgemäßen Betonfertigschichtplatte, wobei die erste Betonplatte in einer Schalung, vorzugsweise mit Bewehrung, horizontal betoniert wird, das Beabstandungsprofil umlaufend an den Rändern der frisch betonierten Betonplatte vorzugsweise eingedrückt wird und Verbindungsmittel wie vorzugsweise Metallstifte oder Kunststoffstifte über die frisch betonierte Betonplatte senkrecht zur horizontalen Betonplatte eingedrückt werden, der vorzugsweise geschredderte Dämmstoff, wird auf die frisch betonierte Betonplatte aufgebracht und auf diese beiden Schichten aus erster Betonplatte und Dämmstoff wird die zweite Betonplatte direkt betoniert. Der Dämmstoff kann vorzugsweise von der Betonplatte jeweils mit einer Kunststofffolie, wie einer Polyethylenfolie getrennt sein.

Ein weiterer Gegenstand ist ein Verfahren zur Herstellung der erfindungsgemäßen Betonfertigschichtplatte, wobei die erste Betonplatte in einer Schalung, vorzugsweise mit Bewehrung, horizontal betoniert wird, das Beabstandungsprofil umlaufend an den Rändern der frisch betonierten Betonplatte vorzugsweise eingedrückt wird und Verbindungsmittel wie Metallstifte oder Kunststoffstifte oder Traganker über die frisch betonierte Betonplatte senkrecht zur horizontalen Betonplatte eingedrückt werden, falls die streifenförmigen Formkörper als Beabstandungsprofil angebracht werden, werden die streifenförmigen Formkörper mit Befestigungsmitteln festgehalten, wie vorzugsweise einem Nagel oder mehreren Nägeln aus Metall, Holz, Kunststoff, vorzugsweise weist der Nagel Widerhaken auf, über die frisch betonierte Betonplatte senkrecht zur horizontalen Betonplatte eingedrückt und die erste Betonplatte wird aushärten gelassen und dann um 180 ° gestürzt und auf eine frisch betonierte Betonplatte gelegt, wobei auch bei diesem Schritt das Beabstandungsprofil alternativ aufgebracht werden kann und aushärten gelassen und durch bauseitige Bohrungen im Beabstandungsprofil wird Dämmstoff eingeblasen. Der Dämmstoff kann vorzugsweise im Herstellungsbetrieb der Betonfertigschichtplatte, anderswo, wie Zwischenlager oder vorzugsweise an der Baustelle, wo sie verbaut wird, eingebracht, also eingeblasen, eingeschüttet werden.

Ein weiterer Gegenstand ist ein Verfahren zur Entsorgung von Dämmstoff, der als zerkleinerter wiederverwendeter Dämmstoff in den Hohlraum einer Betonfertigschichtplatte und/oder Kammer des Beabstandungsprofil entsorgt wird.

Die erfindungsgemäßen Betonfertigschichtplatten können vorzugsweise als Wandelement oder Deckenelement verwendet werden.

### Figuren

**Figur 1**
   Figur 1 zeigt die erfindungsgemäße Betonfertigschichtplatte 1 unten in Figur 1 als Draufsicht. Dabei ist das umlaufende Beabstandungsprofil 2, das in Draufsicht nicht direkt zu sehen ist, Innen zwischen den beiden Betonplatten umlaufend an deren Rand durch eine gestrichelte Linie dargestellt.
   Oben in Figur 1 ist die erfindungsgemäße Betonfertigschichtplatte 1 als Schnittansicht zu sehen, wobei die obere Betonplatte der Betonfertigschichtplatte 1 zu sehen ist, die dicker als die untere Betonplatte 3 ist, wobei die obere Betonplatte 1 dicker ist und vorzugsweise die Innenseite in einem Gebäude bildet, während die unter Betonplatte 3 dünner als die obere Betonplatte 1 ist und vorzugsweise die Außenseite in einem Gebäude bildet. Links und Rechts begrenzt das Beabstandungsprofil 2 den Hohlraum zwischen den beiden Betonplatten, der mit Dämmstoff 4 gefüllt ist.
**Figur 2**
   Im Beabstandungsprofil sind die pentagonalen Luftkammern 5 in drei Reihen in die Tiefe und vier Reihen in die Breite zur Isolation zu sehen. An den Längs- und Querstegen 6, die das Gesamtprofil statisch aussteifen, sind auf der Seite zur Innenwand Verankerungsfortsätze 8 zur Verankerung in der Wand in Form von Zapfen zu sehen. Direkt an die einbausseitig zur Außenwand weisenden Seite des erfindungsgemäßen Beabstandungsprofil 2 schließt sich eine Luftpolsterfolie 7 an. Das Beabstandungsprofil 2 weist an seinen Enden einen Fortsatz 16 auf.
**Figur 3**
   Figur 3 zeigt das Beabstandungsprofil 2 im Querschnitt, das in einer erfindungsgemäße Betonfertigschichtplatte eingebaut ist. Dabei ist der untere Teil die Betonplatte 3, die die Außenwand bildet und der mittlere Teil Dämmstoff 4, während die obere breitere Betonplatte 1, die Innenwand bildet. Im Beabstandungsprofil sind die pentagonalen Luftkammern 5 in drei Reihen in die Tiefe und vier Reihen in die Breite zur Isolation zu sehen. An den Längs- und Querstegen 6, die das Gesamtprofil statisch aussteifen, sind auf der Seite zur Innenwand sind Verankerungsfortsätze 8 zur Verankerung in der Wand in Form von Zapfen zu sehen. Direkt an die einbausseitig zur Außenwand weisenden Seite des erfindungsgemäßen Beabstandungsprofil 2 schließt sich eine Luftpolsterfolie 7 an. Das Beabstandungsprofil 2 weist an seinen Enden einen Fortsatz 16 auf.
**Figur 4**
   Figur 4 zeigt das Beabstandungsprofil 2 im Querschnitt, das in einer erfindungsgemäße Betonfertigschichtplatte eingebaut ist. Dabei ist der untere Teil die Betonplatte 3, die die Außenwand bildet und der mittlere Teil Dämmstoff 4, während der obere breitere Betonplatte'1, die Innenwand bildet. Im Beabstandungsprofil sind die pentagonalen Luftkammern 5 in drei Reihen in die Tiefe und vier Reihen in die Breite zur Isolation zu sehen. An den Längs- und Querstegen 6, die das Gesamtprofil statisch aussteifen, sind auf der Seite zur Innenwand und zur Außenwand Verankerungsfortsätze 8 zur Verankerung in der Wand in Form von Zapfen zu sehen. Das Beabstandungsprofil 2 weist an seinen Enden einen Fortsatz 16 auf.
**Figur 5**
   Figur 5 zeigt ein Verfahren zur Herstellung der erfindungsgemäßen Betonfertigschichtplatte, wobei die erste Betonplatte 1 in einer Schalung, vorzugsweise mit Bewehrung, horizontal betoniert wird, das Beabstandungsprofil 2 umlaufend an den Rändern der frisch betonierten Betonplatte 1 eingedrückt wird und Verbindungsmittel 13 wie Metallstifte oder Kunststoffstift über die frisch betonierte Betonplatte 1 senkrecht zur horizontalen Betonplatte 1 eingedrückt werden (Schritt 9), und die erste Betonplatte 1 wird aushärten gelassen und dann um 180 ° gestürzt (Schritt 10) und auf eine frisch betonierte Betonplatte 3 gelegt, wobei auch bei diesem Schritt das Beabstandungsprofil 2 alternativ aufgebracht werden kann und aushärten gelassen (Schritt 11) und durch bauseitige Bohrungen 14 im Beabstandungsprofil 2 wird in den entstandenen Hohlraum 15 Dämmstoff 4 eingeblasen (Schritt 12).
**Figur 6**
   Figur 6 zeigt das Beabstandungsprofil 2 im Querschnitt, das in einer erfindungsgemäße Betonfertigschichtplatte eingebaut ist. Dabei ist der untere Teil die Betonplatte 3, die die Außenwand bildet, während der obere breitere Betonplatte 1, die Innenwand bildet. Das Beabstandungsprofil 2 weist als Befestigungsmittel 1 einen Nagel mit Widerhaken auf.

## Patentansprüche

1. Betonfertigschichtplatte, die zumindest zwei Betonplatten aufweist, wobei zwischen den beiden Betonplatten (1), (3) ein Hohlraum ist, der durch ein Beabstandungsprofil (2) gebildet bzw. begrenzt ist, wobei das Beabstandungsprofil (2) zwischen den beiden Betonplatten entlang des äußeren Umfangs innerhalb der Betonplatten umläuft, wobei das Beabstandungsprofil (2) zumindest eine Kammer (5) mit Luft, eine Luftkammer oder eine Kammer (5) mit Dämmstoff oder eine nach Innen offene Kammer als C-Profil, ein C förmiges Textilprofil als flächiges Gestrick, Gewirk, Gewebe, Gitter oder Gelege oder einen streifenförmigen Formkörper aus geschäumten Kunststoff oder anderem formstabilen Dämmstoff als Beabstandungsprofil, Laibungsprofil aufweist, die bzw. das bzw. der sich vorzugsweise über die gesamte Beabstandungsfläche erstreckt, wobei der Hohlraum Dämmstoff (4) in Form von lufteinschließenden, luftbindenden Schüttgut, wie vorzugsweise Polystyrolteilchen aufweist.

2. Betonfertigschichtplatte nach Anspruch 1, **dadurch gekennzeichnet, dass** die Betonplatten mit Verbindungsmitteln (13), vorzugsweise stabförmige Stahl- oder Kunststoffstiften, verbunden sind.

3. Betonfertigschichtplatte nach einem oder mehreren der vorangehenden Ansprüche, **dadurch gekennzeichnet, dass** das Beabstandungsprofil (2) mehrere Kammer (5) mit Luft, eine Luftkammer oder eine Kammer (5) mit Dämmstoff oder eine nach Innen offene Kammer als C-Profil aufweist, die gleich große
oder verschieden große quadratische, dreieckige oder trapezförmige, würfelförmige Luftkammern sein können, die noch diagonal durch eine Versteifungswand geteilt sein können.

4. Betonfertigschichtplatte nach einem oder mehreren der vorangehenden Ansprüche, **dadurch gekennzeichnet, dass** das Beabstandungsprofil (2) auf zumindest einer Seite von zwei Seiten, mit denen das Beabstandungsprofil (2) mit seiner oberen Seite oder seiner unteren Seite in der Betonplatte befestigbar ist, zumindest eine Reihe von Verankerungsfortsätzen (8) aufweist, wobei es sich bei den Verankerungsfortsätzen (8) vorzugsweise um Zapfen handelt, die sich zum Formkörper hin verjüngen und sich vom Formkörper zu den Zapfenenden erweitern oder um Verankerungsfortsätze in jeder beliebigen Form, vorzugsweise in T-, L-Form, dreieckiger Form, runder Form.

5. Betonfertigschichtplatte nach einem oder mehreren der vorangehenden Ansprüche, **dadurch gekennzeichnet, dass** das Beabstandungsprofil (2) zumindest eine Luftpolsterfolie 7 auf einer Einbauseite des Beabstandungsprofil (2) aufweist.

6. Betonfertigschichtplatte nach einem oder mehreren der vorangehenden Ansprüche, **dadurch gekennzeichnet, dass** sich an die zumindest eine Kammer (5), wie eine Luftkammer oder Luftkammern, zumindest ein Fortsatz (16) im rechten Winkel oder parallel zur Einbauseite des Beabstandungsprofil (2) anschließt.

7. Betonfertigschichtplatte nach einem oder mehreren der vorangehenden Ansprüche, **dadurch gekennzeichnet, dass** sich an die zumindest eine Luftkammer oder Luftkammern sich zwei Fortsätze (16) im rechten Winkel U-förmig zur Einbauseite oder im stumpfen Winkel in die Einbauseite des Beabstandungsprofil (2) anschließen,

8. Betonfertigschichtplatte nach einem oder mehreren der vorangehenden Ansprüche, **dadurch gekennzeichnet, dass** zumindest ein Fortsatz (16) zumindest eine Reihe von Verankerungsfortsätzen (8) aufweist, vorzugsweise trapezförmige Zapfen, wobei sich die Zapfen zum Formkörper hin verjüngen und sich vom Formkörper zu den Zapfenenden erweitern, bzw. Zapfen, die eine T-, L-Form, dreieckige Form, runde Form aufweisen.

9. Betonfertigschichtplatte nach einem oder mehreren der vorangehenden Ansprüche, **dadurch gekennzeichnet, dass** sich an zumindest einem Schenkel am Schenkelende ein vorzugsweise nach außen abgewinkelter Fortsatz mit vorzugsweise einer Noppe anschließt.

10. Betonfertigschichtplatte nach einem oder mehreren der vorherigen Ansprüche, **dadurch gekennzeichnet, dass** das Beabstandungsprofil (2) einbauseitig an der Einbauseite, zumindest eine Reihe von Verankerungsfortsätzen (8) aufweist, vorzugsweise trapezförmige Zapfen, wobei sich die Zapfen zum Formkörper hin verjüngen und sich vom Formkörper zu den Zapfenenden erweitern, bzw. Zapfen, die eine T-, L- Form, dreieckige Form, runde Form aufweisen.

11. Verfahren zur Herstellung der Betonfertigschichtplatte nach einem oder mehreren der Ansprüche 1 bis 10, **dadurch gekennzeichnet, dass** die erste Betonplatte (1) in einer Schalung, vorzugsweise mit Bewehrung, horizontal betoniert wird, das Beabstandungsprofil (2) umlaufend an den Rändern der frisch betonierten Betonplatte eingedrückt wird und Verbindungsmittel (13) wie vorzugsweise Metallstifte oder Kunststoffstifte über die frisch betonierte Betonplatte senkrecht zur horizontalen Betonplatte eingedrückt werden, der vorzugsweise geschredderte Dämmstoff wird auf die frisch betonierte Betonplatte aufgebracht und auf diese beiden Schichten aus erster Betonplatte und Dämmstoff wird die zweite Betonplatte (3) betoniert.

12. Verfahren zur Herstellung der Betonfertigschichtplatte nach Anspruch 11, **dadurch gekennzeichnet, dass** die erste Betonplatte aushärten gelassen wird und dann um 180 ° gestürzt und auf eine frisch betonierte Betonplatte (3) gelegt, wobei auch bei diesem Schritt das Beabstandungsprofil alternativ aufgebracht werden kann und aushärten gelassen und durch bauseitige Bohrungen (14) im Beabstandungsprofil (2) wird Dämmstoff (4) im Herstellungsbetrieb der Betonfertigschichtplatte, anderswo, wie Zwischenlager oder an der Baustelle, wo die Betonfertigschichtplatte verbaut wird, eingebracht, also eingeblasen, eingeschüttet.

13. Verfahren zu Entsorgung von Dämmstoff, **dadurch gekennzeichnet, dass** zerkleinerter Dämmstoff in den Hohlraum einer Betonfertigschichtplatte nach einem oder mehreren der Ansprüche 1 bis 10 und/oder Kammer des Beabstandungsprofils einer Betonfertigschichtplatte nach einem oder mehreren der Ansprüche 1 bis 10 entsorgt wird.

## Claims

1. A precast concrete laminate plate comprising at least two concrete plates, a hollow space being present between the two concrete plates (1), (3) and being formed and bounded by a spacer profile (2); the spacer profile (2) running between the two concrete plates along the outer periphery within the concrete plates, the spacer profile (2) comprising at least one chamber (5) having air, air chamber, or chamber (5) having insulation material, or chamber open to the interior as a C-profile, a C-shaped textile profile made of a planar knitted fabric, fabric, weave, mesh, or mat, or a strip-shaped molding made of foamed plastic or other dimensionally stable insulation material as a spacer profile or reveal profile extending preferably over the entire spacing surface, the hollow space comprising insulation material (4) in the form of bulk material enclosing and binding air, such as preferably polystyrene particles.

2. The precast concrete laminate plate according to claim 1, **characterized in that** the concrete plates are connected by means of connecting means (13), preferably bar-shaped steel or plastic pins.

3. The precast concrete laminate plate according to any one or more of the preceding claims, **characterized in that** the spacer profile (2) comprises a plurality of chambers (5) having air, an air chamber, or a chamber (5) having insulation material, or a chamber open to the interior as a C-profile, potentially being identical in size or of different sizes of square, triangular, or trapezoidal, cuboid air chambers, further potentially divided diagonally by a reinforcing wall.

4. The precast concrete laminate plate according to any one or more or the preceding claims, **characterized in that** the spacer profile (2) comprises at least one row of anchor protrusions (8) on at least one side of two sides, by means of which the top side or the bottom side of the spacer profile (2) can be attached in the concrete plate, wherein the anchor protrusions (8) are preferably studs tapering down toward the molding and expanding from the molding toward the ends of the studs, or are anchor protrusions in any arbitrary shape, preferably in a T-shape, L-shape, triangular shape, or round shape.

5. The precast concrete laminate plate according to any one or more of the preceding claims, **characterized in that** the spacer profile (2) comprises at least one air cushion foil (7) on an installation side of the spacer profile (2).

6. The precast concrete laminate plate according to any one or more of the preceding claims, **characterized in that** at least one protrusion (16) is connected to the at least one chamber (5), such as an air chamber or air chambers, at a right angle or parallel to the installation side of the spacer profile (2).

7. The precast concrete laminate plate according to any one or more of the preceding claims, **characterized in that** two protrusions (16) are connected to the at least one air chamber or air chambers at a right angle in a U-shape or at an acute angle to the installation side of the spacer profile (2).

8. The precast concrete laminate plate according to any one or more of the preceding claims, **characterized in that** at least one protrusion (16) comprises at least one row of anchor protrusions (8), preferably trapezoidal studs wherein the studs taper down toward the molding and expand from the molding to the ends of the studs, or studs having a T-shape, L-shape, triangular shape, or round shape.

9. The precast concrete laminate plate according to any one or more of the preceding claims, **characterized in that** a protrusion angled toward the outside and preferably having a burl is connected to at least one leg at the end of the leg.

10. The precast concrete laminate plate according to any one or more of the preceding claims, **characterized in that** the spacer profile (2) comprises at least one row of anchor protrusions (8) on the installation side, preferably trapezoidal studs, wherein the studs taper down toward the molding and expand from the molding to the ends of the studs, or studs having a T-shape, L-shape, triangular shape, or round shape.

11. A method for producing the precast concrete laminate plate according to any one or more of the claims 1 through 10, **characterized in that** the first concrete plate (1) is poured horizontally in a formwork, preferably having reinforcement, the spacer profile (2) is pressed into the freshly poured concrete plate all around at the edges, and connecting means (13) such as preferably metal pins or plastic pins are pressed into the freshly poured concrete plate perpendicular to the horizontal concrete plate, the preferably shredded insulation material is applied to the freshly poured concrete plate, and the second concrete plate (3) is poured on said two layers of the first concrete plate and the insulation material.

12. The method for producing the precast concrete laminate plate according to claim 11, **characterized in that** the first concrete plate is allowed to cure and then flipped 180° and placed on a freshly poured concrete plate (3), wherein in the present step the spacer profile can also be applied alternatively and allowed to cure, and insulation material (4) is introduced, that is, blown or poured in, through holes (14) drilled in the spacer profile (2) at the construction site during the production operation of the precast concrete laminate plate at a different location, such as an intermediate storage area or at the construction site where the precast concrete laminate plate is installed.

13. A method for disposing of insulation material, **characterized in that** comminuted insulation material is disposed of in the hollow space of a precast concrete laminate plate according to any one or more of the claims 1 through 10 and/or the chamber of the spacer profile of a precast concrete laminate plate according to any one or more of the claims 1 through 10.

## Revendications

1. Dalle en béton stratifiée préfabriquée, présentant au moins deux dalles en béton, dans laquelle il existe, entre les deux dalles en béton (1), (3) une cavité qui est formée ou délimitée par un profilé d'espacement (2), dans laquelle le profilé d'espacement (2) s'étend entre les deux dalles en béton le long de la circonférence extérieure à l'intérieur des dalles en béton, dans laquelle le profilé d'espacement (2) présente au moins une chambre (5) avec de l'air, une chambre d'air ou une chambre (5) avec un matériau isolant ou une chambre ouverte vers l'intérieur en tant que profilé en C, un profilé textile en forme de C en tant que tricot plat, tissu à mailles, tissu, treillis ou non-tissé ou un corps moulé en forme de bande en matière plastique expansée ou en un autre matériau, isolant à stabilité de forme en tant que profilé d'espacement, profilé d'intrados, qui s'étend de préférence sur toute la surface d'espacement, dans laquelle la cavité présente un matériau isolant (4) sous la forme d'un matériau en vrac incluant de l'air et liant à l'air, tel que, de préférence, des particules de polystyrène.

2. Dalle en béton stratifiée préfabriquée selon la revendication 1, **caractérisée en ce que** les dalles en béton sont reliées par des moyens de liaison (13), de préférence des broches en acier ou en matière plastique en forme de tige.

3. Dalle en béton stratifiée préfabriquée selon l'une quelconque ou plusieurs des revendications précédentes, **caractérisée en ce que** le profilé d'espacement (2) présente plusieurs chambres (5) avec de l'air, une chambre d'air ou une chambre (5) avec un matériau isolant ou une chambre ouverte vers l'intérieur en tant que profilé en C, qui peuvent être des chambres d'air de tailles égales ou de tailles différentes, carrées, triangulaires ou trapézoïdales, de forme cubique, qui peuvent en outre être divisées en diagonale par une paroi de raidissement.

4. Dalle en béton stratifiée préfabriquée selon l'une quelconque ou plusieurs des revendications précédentes, **caractérisée en ce que** le profilé d'espacement (2) comprend au moins une rangée d'épaulements d'ancrage - (8) sur au moins un côté des deux côtés par lesquels le profilé d'espacement (2) peut être fixé dans la dalle en béton par son côté supérieur ou son côté inférieur, dans laquelle les épaulements d'ancrage (8) sont de préférence des tourillons qui se rétrécissent vers le corps moulé et s'élargissent du corps moulé vers les extrémités des tourillons, ou des épaulements d'ancrage de forme quelconque, de préférence en forme de T, en forme de L, de forme triangulaire, de forme ronde.

5. Dalle en béton stratifiée préfabriquée selon l'une quelconque ou plusieurs des revendications précédentes, **caractérisée en ce que** le profilé d'espacement (2) comprend au moins une feuille à bulles d'air 7 sur un côté de montage du profilé d'espacement (2).

6. Dalle en béton stratifiée préfabriquée selon l'une quelconque ou plusieurs des revendications précédentes, **caractérisée en ce qu'**au moins un prolongement (16) se raccorde à la, au moins une, chambre (5), telle qu'une chambre d'air ou des chambres d'air, en angle droit ou parallèlement au côté de montage du profilé d'espacement (2).

7. Dalle en béton stratifiée préfabriquée selon l'une quelconque ou plusieurs des revendications précédentes, **caractérisée en ce que** deux prolongements (16) se raccordent à la, au moins une, chambre d'air ou aux chambres d'air, en angle droit en forme de U vers le côté de montage ou en angle obtus dans le côté de montage du profilé d'espacement (2).

8. Dalle en béton stratifiée préfabriquée selon l'une quelconque ou plusieurs des revendications précédentes, **caractérisée en ce qu'**au moins un prolongement (16) présente au moins une rangée d'épaulements d'ancrage (8), de préférence des tourillons de forme trapézoïdale, dans laquelle les tourillons se rétrécissent vers le corps moulé et s'élargissent du corps moulé vers les extrémités des tourillons, ou des tourillons présentant une forme en T, une forme en L, une forme triangulaire, une formé ronde.

9. Dalle en béton stratifiée préfabriquée selon l'une quelconque ou plusieurs des revendications précédentes, **caractérisée en ce qu'**au moins un prolongement, de préférence coudé vers l'extérieur, avec de préférence une noppe, se raccorde à au moins une branche, à l'extrémité de la branche.

10. Dalle en béton stratifiée préfabriquée selon l'une quelconque ou plusieurs des revendications précédentes, **caractérisée en ce que** le profilé d'espacement (2) présente sur le côté de montage au moins une rangée d'épaulements d'ancrage (8) sur la face de montage, de . préférence des tourillons de forme trapézoïdale, dans laquelle les tourillons se rétrécissent vers le corps moulé et s'élargissent du corps moulé vers les extrémités des tourillons, ou des tourillons en forme de T, en forme de L, de forme triangulaire, de forme ronde.

11. Procédé pour la fabrication de la dalle en béton stratifiée préfabriquée selon l'une quelconque ou plusieurs des revendications 1 à 10, **caractérisé en ce que** la première dalle en béton (1) est coulée en béton horizontalement dans un coffrage, de préférence avec armature, le profilé d'espacement (2) est enfoncé circonférentiellement sur les bords de la dalle en béton fraîchement coulée en béton et des moyens de liaison (13), tels que, de préférence, des goujons métalliques ou des goujons en matière plastique, sont enfoncés dans la dalle en béton fraîchement bétonnée, perpendiculairement à la dalle en béton horizontale, le matériau isolant, de préférence déchiqueté, est appliqué sur la dalle en béton fraîchement coulée en béton et la deuxième dalle en béton (3) est coulée en béton sur ces deux couches constituées de première dalle en béton et du matériau isolant.

12. Procédé pour la fabrication de la dalle en béton stratifiée préfabriquée selon la revendication 11, **caractérisé en ce que** la première dalle en béton est laissée durcir, est ensuite retournée de 180° et posée sur une dalle en béton fraîchement coulée en béton (3), dans lequel, dans cette étape également, le profilé d'espacement peut, au lieu de cela, être mis en place et laissé durcir, et un matériau isolant (4) est introduit, donc injecté par soufflage, déversé, à travers des trous (14) réalisés sur place dans le profilé d'espacement (2), dans l'usine de production de la dalle en béton stratifiée préfabriquée, ailleurs, tel qu'un entrepôt intermédiaire ou au chantier, où la dalle en béton stratifiée préfabriquée est posée.

13. Procédé pour l'élimination d'un matériau isolant, **caractérisé en ce qu'**un matériau isolant broyé est éliminé dans la cavité d'une dalle en béton stratifiée préfabriquée selon l'une quelconque ou plusieurs des revendications 1 à 10 et/ou dans la chambre du profilé d'espacement d'une dalle en béton stratifiée préfabriquée selon l'une quelconque ou plusieurs des revendications 1 à 10.
